# EUROPÄISCHE PATENTSCHRIFT

(11) **EP 1 203 124 B1**
(45) Veröffentlichungstag und Bekanntmachung des Hinweises auf die Patenterteilung: **29.03.2006**
(21) Anmeldenummer: 00956345.3
(22) Anmeldetag: 28.07.2000
(51) Int. Cl.: E01C 23/09, B28D 1/04

(54) **SCHNEIDVORRICHTUNG MIT VERÄNDERBARER SCHNITTTIEFE**
CUTTING DEVICE WITH CHANGEABLE CUTTING DEPTH
DISPOSITIF DE COUPE A PROFONDEUR DE COUPE MODULABLE

(30) Priorität: 11.08.1999 DE 29913982 U
(43) Veröffentlichungstag der Anmeldung: 08.05.2002
(73) Patentinhaber: Wacker Construction Equipment AG, 80809 München (DE)
(72) Erfinder: RETTENWEBER, Alfred, D-80993 München (DE); TÜRNER, Alexander, D-85435 Erding-Pretzen (DE); HEUBECK, Peter, D-85304 Ilm-Münster (DE); GOLD, Rochus, D-85356 Freising (DE); RÖMING, Jürgen, D-85764 Oberschleissheim (DE); STRIGL, Georg, D-85084 Reichertshofen (DE)
(74) Vertreter: Hoffmann, Jörg Peter
(86) Internationale Anmeldenummer: PCT/EP2000/007319
(87) Internationale Veröffentlichungsnummer: WO 2001/012904

(56) Entgegenhaltungen:
- DE-U- 8 815 780
- US-A- 4 953 523

## Beschreibung

Die Erfindung betrifft eine Schneidvorrichtung, insbesondere einen Fugenschneider, mit veränderbarer Schnittiefe.

Fugenschneider - wie z. B. vom Typ BFS 100 der Firma Wacker-Werke - werden zur Erzeugung von Fugen in ausgehärtetem Beton, Asphalt, Fliesen usw. verwendet. Zu diesem Zweck wird eine beispielsweise diamantbesetzte Schneidscheibe durch einen Antrieb drehend angetrieben, der auf einem Fahrgestell befestigt ist und somit bequem über dem Untergrund verfahren werden kann, in den die Fuge zu schneiden ist. Die Schnittiefe, d. h. die Tiefe, mit der die Schneidscheibe in das zu bearbeitende Material eindringt, muß dabei mit großer Präzision einstellbar sein, um eine Fuge mit gewünschtem Querschnitt zu erhalten.

Zu diesem Zweck sind Fugenschneider mit Fahrgestellen bekannt, bei denen eine Vorderradachse an einer relativ zu dem Hauptgestell verschwenkbaren Schwinge befestigt ist. Da sich die Vorderräder in der Nähe der Schneidscheibe befinden, wird durch eine Schwenkbewegung der Schwinge ein variables Eintauchen der Schneidscheibe in das Schnittgut erreicht.

Für das Verstellen der Schwinge, d. h. für das Justieren der Relativbewegung zwischen dem Hauptgestell und der Schwinge, sind zwei Methoden bekannt: Zum einen kann die Schwinge mittels einer durch Handkurbel betätigten Spindel relativ zu dem Hauptgestell verschwenkt werden. Alternativ kann ein Hebelgestänge mit Rastungen vorgesehen sein.

Bei der ersten Lösung ist eine relativ hohe Einstellgenauigkeit bei geringen Bedienkräften erzielbar. Zum Ausheben bzw. Eintauchen der Schneidscheibe sind jedoch zahlreiche Umdrehungen an der Handkurbel erforderlich, was die Arbeitszeit erhöht. Auch hängt die Einstell- und Wiederholgenauigkeit von der Sorgfalt des Bedieners ab, der die Anzahl der Kurbelumdrehungen mitzählen oder entsprechende Anzeigen ablesen muß.

Die zweite Lösung bietet aufgrund der diskreten Raststellungen eine gute Wiederholgenauigkeit sowie ein schnelles Ausheben bzw. Eintauchen der Schneidscheibe. Aufgrund der vorgegebenen Raststellungen sind jedoch die Einstellmöglichkeiten begrenzt, so daß nicht Fugen mit beliebigen Schnittiefen erzeugt werden können. Außerdem ist es für den Bediener bei erschwerten Umgebungsbedingungen oft problematisch, die gewünschte Raststellung zu treffen.

Die US 4,953,523 offenbart eine Schneidvorrichtung gemäß dem Oberbegriff von Patentanspruch 1. Diese Schneidvorrichtung weist ferner einen Schnellentriegelungsmechanismus auf, der mit der Feinjustiereinrichtung lösbar in Eingriff ist. Beim Auslösen des Schnellentriegelungsmechanismus wird die Schneidscheibe mittels der Wirkung einer Gasfeder in eine Transportstellung rückgesetzt.

Der Erfindung liegt die Aufgabe zugrunde, eine Schneidvorrichtung anzugeben bei der die aus dem Stand der Technik bekannten Nachteile vermieden werden können.

Die Aufgabe wird erfindungsgemäß durch eine Schneidvorrichtung mit den Merkmalen von Patentanspruch 1 gelöst. Vorteilhafte Weiterentwicklungen der Erfindung sind den abhängigen Ansprüchen zu entnehmen.

Eine erfindungsgemäße Schneidvorrichtung, insbesondere ein Fugenschneider, weist ein Fahrwerk zum Verfahren der Schneidvorrichtung auf einem Untergrund, eine durch einen Antrieb drehend antreibbare Schneidscheibe, ein den Antrieb mit der Schneidscheibe tragendes Traggestell, ein an dem Traggestell beweglich befestigtes Untergestell, das zumindest einen Teil des Fahrwerks trägt, und eine Justiervorrichtung zum Justieren der Relativstellung von Untergestell und Traggestell auf, wobei die Justiervorrichtung eine Feinjustiereinrichtung zum Justieren beliebiger Relativstellungen in einem bestimmten Bereich aufweist, und wobei die Justiervorrichtung eine Grobjustiereinrichtung zum Justieren von wenigstens zwei diskreten Relativstellungen aufweist und die Feinjustiereinrichtung die Wirkung der Grobjustiereinrichtung in wenigstens einer der diskreten Relativstellungen überlagert.

Durch die Erfindung werden somit die Vorteile der beiden bekannten Vorrichtungen vereinigt. Grundsätzlich erfolgt die Schnittiefeneinstellung durch die Grobjustiereinrichtung, die jedoch zweckmäßigerweise nur zwei Raststellungen aufweist, nämlich eine Transportstellung, in der die Schneidscheibe nicht in das Schnittgut eingreift und eine Schnittstellurig. In der SchnittStellung kommt die Wirkung der Feinjustiereinrichtung zum Tragen, mit deren Hilfe die Schneidscheibe präzise auf die gewünschte Schnittiefe eingestellt werden kann.

Durch die Möglichkeit von lediglich zwei diskreten Relativstellungen für die Grobjustiereinrichtung können Fehlbedienungen durch versehentliches Einstellen von Zwischenstellungen vermieden werden. Wenn die Feinjustiereinrichtung lediglich zu Beginn eines Arbeitsvorgangs einmal eingestellt worden ist, kann durch nachfolgend ausschließliches Betätigen der Grobjustiereinrichtung eine hohe Wiederholgenauigkeit der Schnittiefe, auch bei mehrfacher Arbeitsunterbrechung, erzielt werden. Mittels der Grobjustiereinrichtung ist ein sehr schnelles Ausheben und Eintauchen der Schneidscheibe möglich.

Bei einer bevorzugten Ausführungsform der Erfindung ist das Untergestell relativ zum Traggestell verschwenkbar und trägt einen Teil des Fahrwerks. Insbesondere trägt das Untergestell eine Vorderachse des Fahrwerks, während das Traggestell die Hinterachse des Fahrwerks hält. Dadurch läßt sich das gesamte Gestell sehr leicht und kompakt ausführen.

Wenn die Feinjustiereinrichtung die Wirkung der Grobjustiereinrichtung auch in der Transportstellung überlagert, kann die Schnittiefe bereits mittels einer entsprechenden Anzeige bzw. Skala voreingestellt werden, ohne daß die Schneidscheibe in das Schnittgut eingedrungen sein muß.

Bei einer bevorzugten Ausführungsform der Erfindung wird die Grobjustiereinrichtung durch eine Rasteinrichtung und die Feinjustiereinrichtung durch eine Spindeleinrichtung gebildet. Dadurch lassen sich die Anforderungen hinsichtlich Robustheit einerseits und Präzision andererseits optimal erfüllen.

Besonders vorteilhaft ist es dabei, wenn die Spindeleinrichtung die Rastmöglichkeiten bzw. -elemente der Rasteinrichtung trägt, weil sich dadurch die Wirkungen von Grob- und Feinjustiereinrichtung gut überlagern lassen.

Eine andere vorteilhafte Weiterentwicklung der Erfindung weist eine das Untergestell gegenüber dem Traggestell verspannende Federeinrichtung auf, mit deren Hilfe der Bediener mit relativ geringen Bedienkräften die Grobjustiereinrichtung zwischen den diskreten Relativstellungen verstellen kann.

Diese und weitere Vorteile und Merkmale der Erfindung werden nachfolgend unter Zuhilfenahme der begleitenden Figuren näher erläutert. Es zeigen:
- **Fig. 1**: eine schematische Seitenansicht einer erfindungsgemäßen Schneidvorrichtung; und
- **Fig. 2**: eine Ausschnittsvergrößerung zur Fig. 1.

Fig. 1 zeigt einen Fugenschneider in schematischer Seitenansicht, wobei aus Gründen der Vereinfachung ein an sich bekannter Antrieb für eine Schneidscheibe 1 nicht dargestellt ist. Die Schneidscheibe 1 ist lediglich schematisch dargestellt und wird zusammen mit dem Antrieb von dem in Fig. 1 gezeigten Führungswagen 2 derart gehalten, daß zumindest ihre Unterseite in Kontakt mit dem zu bearbeitenden, nicht dargestellten Schnittgut (Beton oder Asphalt) gebracht werden kann.

Der Führungswagen 2 weist ein Traggestell 3 auf, an dem eine als Untergestell dienende Schwinge 4 an einer Drehachse 5 gehalten ist. Die Schwinge 4 trägt an ihrem vorderen Ende eine Vorderradachse, an der ein oder mehrere Vorderräder 6 drehbar gehalten sind. Entsprechend sind an dem Traggestell 3 Hinterräder 7 vorgesehen.

Bei einer anderen, nicht dargestellten Ausführungsform der Erfindung trägt das Untergestell das gesamte Fahrwerk, also die Vorderräder 6 und die Hinterräder 7. Das Traggestell reduziert sich dann auf einen Arm bzw. Halterahmen, in den der Antrieb mit der Schneidscheibe 1 eingesetzt werden kann. Die Relativbeweglichkeit zwischen dem Traggestell und dem Untergestell bleibt jedoch gegeben.

Über einen Hebelmechanismus kann bei der gezeigten Ausführungsform die Schwinge 4 nach unten aus dem Traggestell 3 ausgefahren werden.

Der Hebelmechanismus umfaßt ein an der Schwinge 4 befestigtes Drehgelenk 8, an dem ein Schieber 9 angreift, dessen anderes Ende über ein Drehgelenk 10 mit einem an einer Drehachse 11 verschwenkbar am Traggestell 3 gehaltenen Hebel 12 verbunden ist.

Dieser Hebelmechanismus ist zwischen zwei Endstellungen verschwenkbar. Die eine Endstellung entspricht der in der Fig. 1 gezeigten Schneidstellung, in der die Schwinge 4 eingeschwenkt bzw. die Schneidscheibe 1 abgesenkt ist. Zum Erreichen der zweiten Endstellung, nämlich der Transportstellung, muß der Hebel 12 an einem Handgriff 13 vom Bediener nach hinten, das heißt in der Figur nach rechts gezogen werden, wodurch sich die Schwinge 4 durch die Wirkung des Hebelmechanismus um die Drehachse 5 aus dem Traggestell 3 herausschwenkt. Dadurch vermindert sich der für die Schnitttiefe maßgebliche Abstand zwischen einer durch die Aufstellfläche der Räder 6, 7 definierten Standebene und einem Scheitelpunkt der Schneidscheibe 1, so daß als die Schneidscheibe 1 aus dem Schnittgut herausgehoben wird.

Zum Fixieren der beiden Endstellungen ist eine Grobjustiereinrichtung vorgesehen, die eine in der Nähe des Handgriffs 13 vorgesehene Rasteinrichtung umfaßt. Die Rasteinrichtung weist einen über einen Druckknopf 14 am Handgriff 13 betätigbaren Raststift 15 auf, der auch in Fig. 2 gezeigt ist. Zum Einrasten des Raststifts 15 ist in jeder beiden Endstellungen ein Halteelement vorgesehen, nämlich ein Rastelement 16 zum Definieren der Schnittstellung und ein Rastelement 17 zum Definieren der Transportstellung.

Zur Feinjustierung der Schnittiefe kann mittels einer als Feinjustiereinrichtung dienenden Spindel 18 die Lage des Rastelements 16 für die Schnittstellung verändert werden. Das Rastelement 16 ist zu diesem Zweck an einer auf der Spindel 18 beweglichen Spindelmutter 19 ausgebildet.

Die Spindel 18 wird über eine Handkurbel 20 angetrieben, so daß der Bediener in bequemer Weise die Lage des Rastelements 16 und damit letztendlich die Position der Schwinge 4 und die Schnittiefe sehr präzise einstellen kann.

Zum Lösen der Schnittstellung drückt der Bediener auf den Druckknopf 14, wodurch der Raststift 15 aus der Ausnehmung am Rastelement 16 herausbewegt wird. Dann kann der Bediener den Handgriff 13 nach hinten ziehen und schließlich den Raststift 15 in das hintere Rastelement 17 für die Transportstellung einrasten lassen.

Das hintere Rastelement 17 ist bei der gezeigten Ausführungsform ortsfest am Traggestell 3 befestigt. Bei einer anderen Ausführungsform der Erfindung ist das Rastelement 17 für die Transportstellung jedoch ebenfalls an einer weiteren Spindelmutter befestigt, so daß sich seine Stellung ebenfalls bei Drehung der Spindel 18 verändert. Dies ermöglicht es dem Bediener, die Auswirkungen seiner Spindelbetätigung bereits in Transportstellung, also bei angehobener Schneidscheibe 1, zu beobachten. Gegebenenfalls kann zu diesem Zweck eine Anzeige vorgesehen sein, an der der Bediener die Wirkungen seiner Einstellung ablesen kann, was eine Voreinstellung der Schnittiefe erheblich erleichtert.

Eine Erleichterung anderer Art wird durch eine Zugfeder 21 erreicht, die die Schwinge 4 gegenüber dem Traggestell 3 in Richtung der Transportstellung verschwenkt. Zumindest ein Teil des beim Übergang von Schneidstellung in Transportstellung anzuhebenden Gewichts des Führungswagens 2, der Schneidscheibe 1 und des Antriebs wird somit von der Zugfeder 21 getragen.

Die eingestellte Schnittiefe läßt sich bequem ablesen, wenn eines der zur Schnittiefeneinstellung beweglichen Elemente einen Zeiger trägt, der über einer ortsfesten, z. B. am Traggestell 3 angeordneten Skala verschiebbar ist. Der Zeiger kann z. B. an dem Hebel 12 oder dem vorderen Rastelement 16 befestigt sein.

## Patentansprüche

1. Schneidvorrichtung, insbesondere Fugenschneider, mit
- einem Fahrwerk (6, 7) zum Verfahren der Schneidvorrichtung auf einem Untergrund;
- einer durch einen Antrieb drehend antreibbaren Schneidscheibe (1);
- einem den Antrieb mit der Schneidscheibe (1) tragenden Traggestell (2);
- einem an dem Traggestell (3) beweglich befestigten Untergestell (4), das zumindest einen Teil (6) des Fahrwerks (6, 7) trägt; und mit
- einer Justiervorrichtung zum Justieren der Relativstellung von Untergestell (4) und Traggestell (3), wobei die Justiervorrichtung eine Feinjustiereinrichtung (18, 19. 20) zum Justieren beliebiger Relativstellungen in einem bestimmten Bereich aufweist;
**dadurch gekennzeichnet, dass**
- die Justiervorrichtung eine Grobjustiereinrichtung (14 bis 17) zum Justieren von wenigstens zwei diskreten Relativstellungen aufweist, und dass
- die Feinjustiereinrichtung (18, 19, 20) die Wirkung der Grobjustiereinrichtung in wenigstens einer der diskreten Relativstellungen überlagert.

2. Schneidvorrichtung nach Anspruch 1, **dadurch gekennzeichnet, dass** das Untergestell (4) relativ zu dem Traggestell (3) um eine zum Untergrund horizontale Achse schwenkbar und so in verschiedene Höhenlagen gegenüber dem Untergrund bringbar ist.

3. Schneidvorrichtung nach Anspruch 1 oder 2, **dadurch gekennzeichnet, dass** das Untergestell (4) das Fahrwerk (6, 7) trägt.

4. Schneidvorrichtung nach Anspruch 1 oder 2, **dadurch gekennzeichnet, dass** das Traggestell (3) einen Teil des Fahrwerks (7) trägt.

5. Schneidvorrichtung nach einem der vorstehenden Ansprüche, **dadurch gekennzeichnet, dass** die Grobjustiereinrichtung zum Fixieren einer Transportstellung und einer Schnittstellung dient.

6. Schneidvorrichtung nach Anspruch 5, **dadurch gekennzeichnet, dass** die Feinjustiereinrichtung wenigstens in der Schnittstellung wirksam ist.

7. Schneidvorrichtung nach einem der vorstehenden Ansprüche, **dadurch gekennzeichnet, dass** die Grobjustiereinrichtung eine Rasteinrichtung (15, 16, 17) aufweist.

8. Schneidvorrichtung nach einem der vorstehenden Ansprüche, **dadurch gekennzeichnet, dass** die Feinjustiereinrichtung eine Spindeleinrichtung (18, 19) aufweist.

9. Schneidvorrichtung nach den Ansprüchen 7 und 8, **dadurch gekennzeichnet, dass** die Spindeleinrichtung (19) wenigstens ein Rastelement (16, 17) der Rasteinrichtung trägt.

10. Schneidvorrichtung nach einem der vorstehenen Ansprüche, **dadurch gekennzeichnet, dass** die Stellung des Untergestells (4) gegenüber dem Traggestell (3) durch eine Federeinrichtung (21) vorgespannt ist.

## Claims

1. Cutting device, in, particular a joint cutter, comprising
- a travel gear (6, 7) for moving the cutting device on a subsurface;
- a cutting disc (1) which can be rotationally driven by a drive;
- a supporting frame (2) supporting the drive with the cutting disc (1);
- an underframe (4) which is attached in a movable manner to the supporting frame (3) and supports at least one part (6) of the travel gear (6,7); and comprising
- an adjusting device for adjusting the relative position of the underframe (4) and the supporting frame (3), wherein the adjusting device comprises a fine adjustment device (18,19,20) for adjusting any relative positions in a specific range;
**characterised in that**
- the adjusting device comprises a coarse adjustment device (14 to 17) for adjusting at least two discrete relative positions, and **in that**
- the fine adjustment device (18,19,20) superimposes the effect of the coarse adjustment device in at least one of the discrete relative positions.

2. Cutting device as claimed in Claim 1, **characterised in that** the underframe (4) can be pivoted relative to the supporting frame (3) about an axis which is horizontal with respect to the subsurface and the underframe can thus be moved to different height positions with respect to the subsurface.

3. Cutting device as claimed in Claim 1 or 2, **characterised in that** the underframe (4) supports the travel gear (6, 7).

4. Cutting device as claimed in Claim 1 or 2, **characterised in that** the supporting frame (3) supports one part of the travel gear (7).

5. Cutting device as claimed in any one of the preceding Claims, **characterised in that** the coarse adjustment device is used to fix a transporting position and a cutting position.

6. Cutting device as claimed in Claim 5, **characterised in that** the fine adjustment device is effective at least in the cutting position.

7. Cutting device as claimed in any one of the preceding Claims, **characterised in that** the coarse adjustment device comprises a latching device (15, 16, 17).

8. Cutting device as claimed in any one of the preceding Claims, **characterised in that** the fine adjustment device comprises a spindle device (12, 19),

9. Cutting device as claimed in Claims 7 and 8, **characterised in that** the spindle device (19) supports at least one latching element (16, 17) of the latching device.

10. Cutting device as claimed in any one of the preceding Claims, **characterised in that** the position of the underframe (4) is biased with respect to the supporting frame (3) by a spring device (21).

## Revendications

1. Dispositif de coupe, en particulier coupe-joint, comportant
- un châssis roulant (6, 7) pour déplacer le dispositif de coupe sur un support ;
- un disque de coupe (1) pouvant être entraîné en rotation par un dispositif d'entraînement ;
- une structure portante (2) portant le dispositif d'entraînement avec le disque de coupe (1) ;
- un support (4), fixé déplaçable sur la structure portante (3) et qui porte au moins une partie (6) du châssis roulant (6, 7) ; et comportant
- un dispositif d'ajustement pour ajuster la position relative entre le support (4) et la structure portante (3), le dispositif d'ajustement comportant un dispositif d'ajustement fin (18, 19, 20) pour ajuster des positions relatives quelconques dans une plage déterminée ;
**caractérisé en ce que**
- le dispositif d'ajustement comporte un dispositif d'ajustement grossier (14 à 17) pour ajuster au moins deux positions relatives discrètes, et **en ce que**
- le dispositif d'ajustement fin (18, 19, 20) se superpose à l'action du dispositif d'ajustement grossier dans au moins l'une des positions relatives discrètes.

2. Dispositif de coupe selon la revendication 1, **caractérisé en ce que** le support (4) peut pivoter par rapport à la structure portante (3), autour d'un axe horizontal par rapport au sol, et peut être amenée ainsi dans différentes positions en hauteur par rapport au sol.

3. Dispositif de coupe selon la revendication 1 ou 2, **caractérisé en ce que** le support (4) porte le châssis roulant (6, 7).

4. Dispositif de coupe selon la revendication 1 ou 2, **caractérisé en ce que** la structure portante (3) porte une partie du châssis roulant (7).

5. Dispositif de coupe selon l'une des revendications précédentes, **caractérisé en ce que** le dispositif d'ajustement grossier sert à fixer une position de transport et une position de coupe.

6. Dispositif de coupe selon la revendication 5, **caractérisé en ce que** le dispositif d'ajustement fin est actif au moins dans la position de coupe.

7. Dispositif de coupe selon l'une des revendications précédentes, **caractérisé en ce que** le dispositif d'ajustement grossier présente un dispositif à cran d'arrêt (15, 16, 17).

8. Dispositif de coupe selon l'une des revendications précédentes, **caractérisé en ce que** le dispositif d'ajustement fin présente un dispositif à arbre (18, 19).

9. Dispositif de coupe selon les revendications 7 et 8, **caractérisé en ce que** le dispositif à arbre (19) porte au moins un élément à cran (16, 17) du dispositif à cran.

10. Dispositif de coupe selon l'une des revendications précédentes, **caractérisé en ce que** la position du support (4) par rapport à la structure portante (3) est précontrainte par un dispositif à ressort (21).
